# EUROPÄISCHE PATENTSCHRIFT

(11) **EP 3 357 398 B1**
(45) Veröffentlichungstag und Bekanntmachung des Hinweises auf die Patenterteilung: **11.03.2020**
(21) Anmeldenummer: 18154442.0
(22) Anmeldetag: 31.01.2018
(51) Int. Cl.: A47L 15/50

(54) **TASSENAUFLAGE MIT EINER KLEMMEINRICHTUNG**
CUP SUPPORT WITH A CLAMPING DEVICE
SUPPORT DE TASSES AVEC UN DISPOSITIF DE SERRAGE

(30) Priorität: 02.02.2017 DE 102017102016
(43) Veröffentlichungstag der Anmeldung: 08.08.2018
(73) Patentinhaber: Miele & Cie. KG, 33332 Gütersloh (DE)
(72) Erfinder: Renz, Eugen, 33605 Bielefeld (DE); Schütte, Thorsten, 33102 Paderborn (DE); Sgurski, Eugen, 33649 Bielefeld (DE); Valenta, Vladimir, 75354 Zákovice (CZ); Cermak, Miroslav, 78391 Unicov (CZ); Dostal, Petr, 75002 Prerov (CZ)

(56) Entgegenhaltungen:
- EP-A1- 3 127 464
- WO-A1-98/47542
- WO-A1-2016/034200
- DE-U1- 20 218 588
- DE-U1- 29 711 822
- DE-U1-202005 000 915

## Beschreibung

Die Erfindung betrifft einen Klemmhalter für Spülgut, insbesondere für Spülgut aus Kunststoff, zur Anordnung an einer Tassenauflage.

Geschirrspülmaschinen verfügen in an sich bekannter Weise über einen Spülbehälter, der einen Spülraum bereitstellt. Im bestimmungsgemäßen Verwendungsfall dient der Spülraum der Aufnahme von zu reinigendem Spülgut. Für eine positionssichere Unterbringung von Spülgut im Spülraum dienen für gewöhnlich Geschirrkörbe, wobei je nach Bauform der Geschirrspülmaschine zumindest ein unterer und ein oberer Geschirrkorb vorgesehen sind.

Ein aus dem Stand der Technik bekannter Geschirrkorb ist typischerweise aus einem Drahtgeflecht aus einem Kunststoff ummantelten Draht gebildet und stellt für die Aufnahme von zu reinigendem Spülgut Auflageflächen bereit. Es können ferner Spülgutaufnahmen in Form von Spikes, Schlaufen und/oder dgl. vorgesehen sein.

Aus dem Stand der Technik ist es ferner bekannt, dass ein Geschirrkorb zur Schaffung weiterer Aufnahmen für zu reinigendes Spülgut über Anbauteile verfügt, wie zum Beispiel Tassenauflagen. Derartige Anbauteile sind bevorzugterweise verschwenkbar am Geschirrkorb angeordnet und können ob ihrer Verschwenkbarkeit aus einer Gebrauchsstellung in eine Nicht-Gebrauchsstellung überführt werden und umgekehrt. Dabei dienen derartige Anbauteile in ihrer Gebrauchsstellung dazu, insbesondere kleinteiliges Spülgut aufnehmen zu können. In ihrer Nicht-Gebrauchsstellung sind derartige Anbauteile indes vergleichsweise platzsparend ausgerichtet, so dass vom Geschirrkorb vergleichsweise große Spülgüter aufgenommen werden können, ohne dass es zu einer Behinderung mit den von Geschirrkorb bereitgestellten Anbauteilen kommt.

Obgleich sich vorbekannte Geschirrkorbkonstruktionen im alltäglichen Praxiseinsatz bewährt haben, besteht Verbesserungsbedarf, insbesondere mit Blick auf zu reinigendes Spülgut aus Kunststoff, wie zum Beispiel Butterbrotdosen, Tupper-Schüsseln und/oder dgl.

So hat nämlich die Praxis gezeigt, dass insbesondere Kunststoffbehältnisse, wie zum Beispiel Butterbrotdosen, Tupper-Schüsseln und/oder dgl. in herkömmlichen Geschirrkörben nicht platzsparend untergebracht werden können. Sie behindern entweder die Aufnahme einer Vielzahl von ansonsten aufnehmbaren Spülgütern, insbesondere Tellern, oder sie liegen auf einer sich in Gebrauchsstellung befindlichen Tassenauflage auf und versperren so die Anordnung von hoch aufragenden Spülgütern, wie zum Beispiel Gläsern. Hinzu kommt, dass Spülgüter aus Kunststoff vergleichsweise leicht sind, was auch im bestimmungsgemäßen Anwendungsfall dazu führen kann, dass die von einer Sprüheinrichtung der Geschirrspülmaschine in Richtung auf das zu reinigende Spülgut abgegebene Spülflüssigkeit zu einem ungewollten Anheben eines aus Kunststoff gebildeten Spülguts führt. Im Falle eines Kunststoffbehältnisses kann dies dazu führen, dass sich das Kunststoffbehältnis entgegen seiner ursprünglichen Ausrichtung im Geschirrkorb umdreht und sich alsdann mit Spülflüssigkeit füllt. Auch in einem nachfolgenden Trocknungsgang kann diese im Kunststoffbehältnis zurückbleibende Spülflüssigkeit nicht durch Trocknung entfernt werden, so dass mit Beendigung eines Spülprogramms eine unter Umständen nicht unerhebliche Restmenge an Spülflüssigkeit im umgedrehten Kunststoffbehältnis verbleibt, was verwenderseitig als nachteilig empfunden wird.

Die DE 20218588 U1 offenbart eine Tassenauflage aus Kunststoff mit mehreren am Seitenrand der Tassenauflage angeordneten Aufnahmeelementen zur Aufnahme des Stiels von Stielgläsern. Die Aufnahmeelemente bestehen dabei aus mehreren kreisförmigen Teilabschnitten mit abgestuft großen Radien zur sicheren Aufnahme von Gläsern mit unterschiedlichem Stieldurchmesser.

Die DE 29711822 U1 offenbart ebenfalls eine Tassenauflage aus Kunststoff mit mehreren am Seitenrand der Tassenauflage angeordneten Gläserstielaufnahmen. Diese weisen an ihren seitlichen Wandungen federartig abgewinkelte Schnappelemente auf.

Die WO 98/47542 A1 beschreibt einen Träger für zu sterilisierende medizinische Instrumente.

Die WO 2016/ 034200 A1 beschreibt eine Halteeinrichtung für Stielgläser.

Die EP 3127464 A1 (nachveröffentlichter Stand der Technik gemäß Art. 54(3) EPÜ) offenbart eine Tassenauflage aus Kunststoff mit mehreren am Seitenrand der Tassenauflage angeordneten Gläserstielaufnahmen. Diese weisen Klemmelemente aus einem weich-elastischen Kunststoff auf.

Es ist ausgehend vom Vorbeschriebenen die **Aufgabe** der Erfindung, eine Tassenauflage mit einem Klemmhalter für Spülgut, insbesondere für Spülgut aus Kunststoff vorzuschlagen, der bei gleichzeitig sicherer Lagefixierung des Spülguts eine platzsparende Unterbringung im Spülraum der Geschirrspülmaschine gestattet.

Zur **Lösung** dieser Aufgabe wird mit der Erfindung eine Tassenauflage mit den Merkmalen von Anspruch 1 vorgeschlagen.

Der erfindungsgemäß vorgesehene Klemmhalter verfügt über einen Aufnahmeschlitz. Dieser nimmt im bestimmungsgemäßen Verwendungsfall ein davon aufgenommenes Spülgut klemmend auf, so dass es lagegesichert ist. Es sind zu diesem Zweck Klemmelemente vorgesehen, die in den Aufnahmeschlitz hineinragen. Diese Klemmelemente bestehen aus einem weich-elastischen Kunststoff, so dass sie einerseits eine spülgutschonende Aufnahme des Spülguts ermöglichen, sowie andererseits eine Klemmwirkung aufgrund ihrer federelastischen Eigenschaften bewirken. Damit eignet sich der Klemmhalter insbesondere zur Aufnahme von Spülgut aus Kunststoff, d.h., zur Aufnahme von vergleichsweise leichtem Spülgut, wobei der Klemmhalter im bestimmungsgemäßen Verwendungsfall sicherstellt, dass das Spülgut nicht aufgrund einer in Richtung auf das Spülgut abgegebenen Spülflüssigkeit in seiner lagegesicherten Position verändert oder gar umgedreht wird.

Zur Ausbildung eines Aufnahmeschlitzes verfügt der erfindungsgemäße Klemmhalter über zwei Arme. Diese erstrecken sich ausgehend von einer gemeinsamen Basis, wobei sie unter Ausbildung des Aufnahmeschlitzes beabstandet voneinander angeordnet sind. Im bestimmungsgemäßen Verwendungsfall nehmen die Arme des Klemmhalters den Rand eines Spülguts bereichsweise zwischen sich auf, wobei aufgrund der in den zwischen den beiden Armen ausgebildeten Aufnahmeschlitz hineinragenden Klemmelemente eine Lagefixierung des so aufgenommenen Spülguts erreicht ist.

Anders als der Geschirrkorb oder dessen Anbauteile, die Spülgut dadurch aufnehmen, dass sie es der Gewichtskraft folgend abstützen, wird mit dem erfindungsgemäßen Klemmhalter eine Aufnahme von Spülgut ermöglicht, dergemäß eine Klemmung des Spülgutes erfolgt, womit eine besonders sichere Aufbewahrung sichergestellt ist, insbesondere mit Blick auf vergleichsweise leichtes Spülgut, wie beispielsweise solches aus Kunststoff.

Da der erfindungsgemäße Klemmhalter eine klemmende Aufnahme von Spülgut ermöglicht, ist es im Übrigen nicht erforderlich, eine der Größe des Spülgutes entsprechende Auflagerfläche korbseitig bereitzustellen. Das Spülgut kann vielmehr einseitig vom Klemmhalter aufgenommen werden, so dass es anderendseitig in einen ansonsten frei bleibenden Bereich des von der Geschirrspülmaschine bereitgestellten Spülraums hineinragt. Das Spülgut wird mittels des erfindungsgemäßen Klemmhalters mithin in einer weiteren Spülgutebene des Spülraums angeordnet, was eine optimiertere Ausnutzung des von der Geschirrspülmaschine bereitgestellten Spülraums gestattet.

Der erfindungsgemäße Klemmhalter ermöglicht mithin nicht nur eine verbesserte, weil lagesichere Anordnung von insbesondere vergleichsweise leichtem Spülgut, er gestattet auch eine verbesserte Raumausnutzung des von der Geschirrspülmaschine bereitgestellten Spülraums.

Gemäß einem bevorzugten Merkmal der Erfindung zeichnet sich der Klemmhalter durch einen weiteren sich von der Basis erstreckenden Arm aus, der unter Ausbildung eines weiteren Aufnahmeschlitzes beabstandet zu einem der beiden ersten Arme angeordnet ist.

Gemäß dieser Ausführungsform verfügt der Klemmhalter mithin über insgesamt drei Arme, wobei benachbarte Arme jeweils unter Ausbildung eines Aufnahmeschlitzes beabstandet zueinander angeordnet sind, womit sich je Klemmhalter insgesamt zwei Aufnahmeschlitze ergeben. Für die Anordnung eines Spülguts im Klemmhalter stehen verwenderseitig mithin je Klemmhalter zwei Aufnahmeschlitze wahlweise zur Verfügung, d.h. das zu reinigende Spülgut kann zur Anordnung des Klemmhalters verwenderseitig entweder in den ersten Aufnahmeschlitz oder den zweiten Aufnahmeschlitz eingeführt werden.

Die vom Klemmhalter bereitgestellten Aufnahmeschlitze unterscheiden sich bevorzugterweise in ihrer geometrischen Ausgestaltung. Es ist dabei insbesondere vorgesehen, dass die Schlitzbreite der beiden Aufnahmeschlitze unterschiedlich ausgebildet sind. Beispielsweise ist die Schlitzbreite des zweiten Aufnahmeschlitzes kleiner als die Schlitzbreite des zwischen den beiden ersten Armen ausgebildeten Aufnahmeschlitzes. Ferner können auch die die Aufnahmeschlitze zwischen sich ausbildenden Arme in Höhenrichtung unterschiedlich groß ausgebildet sein. Die Aufnahmeschlitze können sich mithin hinsichtlich Schlitzbreite und Schlitzlänge voneinander unterscheiden.

Die unterschiedliche geometrische Ausgestaltung der Aufnahmeschlitze hat den Vorteil, dass in der geometrischen Ausgestaltung unterschiedliche Spülgüter gleichermaßen gut und sicher vom Klemmhalter aufgenommen werden können. So dient ein vergleichsweise groß ausgebildeter Aufnahmeschlitz insbesondere dazu, entsprechend groß ausgebildetes Spülgut aufzunehmen, wobei der in seinen geometrischen Abmessungen kleiner ausgebildete Aufnahmeschlitz entsprechend dazu dient, kleiner dimensioniertes Spülgut aufnehmen zu können. Damit sich sichergestellt, dass der Klemmhalter gleichermaßen sowohl vergleichsweise großes Spülgut als auch vergleichsweise kleines Spülgut sicher aufnehmen kann, denn er stellt aufgrund seiner in der Geometrie unterschiedlich ausgebildeten Aufnahmeschlitze die Möglichkeit zur Verfügung, einen Aufnahmeschlitz in Entsprechung der Größenausgestaltung des Spülgutes auswählen zu können.

Gemäß einem weiteren bevorzugten Merkmal der Erfindung ist vorgesehen, dass auch die den weiteren Aufnahmeschlitz begrenzenden Arme Klemmelemente tragen, die in den zweiten Aufnahmeschlitz hineinragen. Dabei sind auch diese Klemmelemente bevorzugterweise aus einem weich-elastischen Kunststoff gebildet.

Der Klemmhalter zeichnet sich gemäß einem weiteren bevorzugten Merkmal der Erfindung durch einen Grundkörper, eine damit verbundene Montageleiste und eine Klemmleiste aus, wobei die Klemmleiste zwischen Grundkörper und Montageleiste angeordnet ist. Dabei ist die Klemmleiste bevorzugterweise einstückig ausgebildet und stellt die in die Aufnahmeschlitze hineinragenden Klemmelemente bereit.

Der Klemmhalter ist in seinem konstruktiven Aufbau sandwichartig ausgebildet, denn er verfügt über einen Grundkörper und eine Montageleiste, die im endmontierten Zustand eine Klemmleiste zwischen sich aufnehmen. Dabei bestehen der Grundkörper und die Montageleiste aus einem vergleichsweise harten und damit stabilen Kunststoff, wohingegen die Klemmleiste aus einem weich-elastischen Kunststoff gebildet ist. Aus Gründen der vereinfachten Montage ist die Klemmleiste einstückig ausgebildet. Sie stellt die in die Aufnahmeschlitze jeweils hineinragenden Klemmelemente zur Verfügung, was in einfacher Weise beispielsweise dadurch erreicht ist, dass die Klemmleiste in Richtung der jeweiligen Aufnahmeschlitze über den Grundkörper und die Montageleiste hinaus vorsteht. Die Klemmleiste stellt mithin in die jeweiligen Aufnahmeabschnitt hineinragende Abschnitte zur Verfügung, die im bestimmungsgemäßen Verwendungsfall ein vom Aufnahmeschlitz aufgenommenes Spülgut klemmend zwischen sich aufnehmen und insofern als Klemmelemente zu bezeichnen sind.

Die Klemmelemente weisen gemäß einem weiteren bevorzugten Merkmal der Erfindung aufnahmeschlitzseitig eine wellenförmig ausgebildete Kantenkontur auf. Diese Kantenkontur kann dem Grunde nach in beliebiger Weise ausgebildet sein und über nur einen Wellenberg oder aber über mehrere Wellenberge verfügen, wobei die wellenförmige Ausgestaltung auch eine zick-zack-Ausgestaltung mit einschließt. Dabei ist der Vorteil einer wellenförmigen Ausgestaltung insbesondere darin zu sehen, dass eine unabhängig von der Geometrie des im bestimmungsgemäßen Verwendungsfall vom Aufnahmeschlitz aufzunehmenden Spülguts bereitgestellte Anschlussgeometrie gegeben ist, was eine lagesichere Fixierung unterschiedlichsten Spülguts gestattet.

Gemäß einem weiteren bevorzugten Merkmal der Erfindung ist vorgesehen, dass der Grundkörper die Montageleiste und die Klemmleiste einander überdeckende Fenster aufweist. Diese Fenster dienen als Durchströmungsöffnung für Spülflüssigkeit, so dass einerseits von einer Sprüheinrichtung der Geschirrspülmaschine abgegebene Spülflüssigkeit das vom Klemmhalter aufgenommene Spülgut bestimmungsgemäß erreichen kann und dass andererseits auf das Spülgut aufgebrachte Spülflüssigkeit abströmen kann, so dass sich insbesondere im Trocknungsfall keine ungewollten Spülflüssigkeitspfützen auf dem Spülgut ausbilden können. Es ist gemäß einem weiteren bevorzugten Merkmal der Erfindung vorgesehen, dass der Grundkörper Gelenkböcke aufweist. Diese dienen der verschwenkbaren Anordnung des Klemmhalters an einem Geschirrkorb oder an dessen Anbauteilen. Der Klemmhalter kann im Bedarfsfall mithin aus einer Gebrauchsstellung in eine Nicht-Gebrauchsstellung und umgekehrt verwenderseitig verschwenkt werden.

Mit der Erfindung wird des Weiteren vorgeschlagen, dass die Klemmeinrichtung über zwei Klemmhalter der vorbeschriebenen Art verfügt.

Eine Klemmeinrichtung nach der Erfindung verfügt mithin über zwei Klemmhalter der vorbeschriebenen Art. Im bestimmungsgemäße Bestückungsfall wird ein von der Klemmeinrichtung aufgenommenes Spülgut mithin durch zwei Klemmhalter lagefixiert. Die Ausbildung zweier Klemmhalter zur Aufnahme eines Spülguts hat dabei gegenüber der Verwendung nur eines Klemmhalters den Vorteil einer zusätzlichen Lagesicherung, insbesondere hinsichtlich eines Verdrehschutzes. Dabei sind die beiden Klemmhalter der Klemmeinrichtung vorzugsweise spiegelbildlich zueinander ausgebildet, so dass ein von der Klemmeinrichtung bestimmungsgemäß gehaltenes Spülgut entweder vom jeweiligen ersten Aufnahmeschlitz oder vom jeweiligen zweiten Aufnahmeschlitz der Klemmhalter gehalten ist.

Gemäß einem weiteren Merkmal der Erfindung ist vorgesehen, dass die Klemmhalter der Klemmeinrichtung verschwenkbar an einer Tassenauflage angeordnet sind und aus einer Gebrauchsstellung in eine Nicht-Gebrauchsstellung und umgekehrt überführbar sind. Die Klemmeinrichtung verfügt mithin über zwei Klemmhalter, wobei jeder Klemmhalter jeweils verschwenkbar an einer Tassenauflage angeordnet ist. Dabei kann jeder Klemmhalter wahlweise aus einer Gebrauchsstellung in eine Nicht-Gebrauchsstellung überführt werden und umgekehrt. Verwenderseitig können mithin entweder ein Klemmhalter, beide Klemmhalter oder keiner der beiden Klemmhalter in Benutzung genommen werden.

Mit der Erfindung wird des Weiteren bevorzugterweise eine Tassenauflage zur Aufnahme von Spülgut mit einer daran angeordneten Klemmeinrichtung der vorbeschriebenen Art vorgeschlagen, wobei sich die Tassenauflage durch einen Aufnahmeraum auszeichnet, in dem die Klemmhalter der Klemmeinrichtung in Nicht-Gebrauchsstellung zu liegen kommen.

Die mit der Erfindung vorgeschlagene Tassenauflage verfügt über einen Aufnahmeraum. Dieser Aufnahmeraum nimmt die Klemmhalter einer Klemmeinrichtung in Nicht-Gebrauchsstellung platzsparend auf. In der Nicht-Gebrauchsstellung der Klemmhalter kann die Tassenauflage mithin wie eine aus dem Stand der Technik bekannte Tassenauflage verwendet werden. Zur Überführung der Klemmhalter in ihre Gebrauchsstellung sind sie relativ gegenüber der Tassenauflage zu verschwenken, wobei sie infolge einer solchen Verschwenkbewegung aus dem von der Tassenauflage bereitgestellten Aufnahmeraum hinaus in ihre aufgerichtete Position verschwenkt werden.

Mit der erfindungsgemäßen Ausgestaltung wird insgesamt eine Klemmeinrichtung vorgeschlagen, in die ob ihres leichten Gewichtes lagesicher insbesondere Kunststoffbehältnisse randseitig eingeklemmt werden können. Dabei verfügt die Klemmeinrichtung bevorzugterweise über zwei Klemmhalter, so dass eine lagesichere Fixierung eines aus Kunststoff bestehenden Spülgutes erfolgen kann. Dabei sind die Klemmhalter der Klemmeinrichtung verschwenkbar an einem Geschirrkorb oder dessen Anbauteile angeordnet und können aus einer platzsparenden Nicht-Gebrauchsstellung in eine Gebrauchsstellung wahlweise überführt werden.

Es ist indes besonders bevorzugt, die Klemmeinrichtung an einer Tassenauflage eines in Höhenrichtung der Geschirrspülmaschine unteren Geschirrkorbes, dem sogenannten Unterkorb auszubilden. Dies deshalb, weil so eine quasi vierte Reinigungsebene geschaffen wird. Denn ein Kunststoffbehälter ist in der Regel in seiner Basisfläche größer als die Tassensauflage und kann von dieser nicht aufgenommen werden. Die Klemmeinrichtung nach der Erfindung ermöglicht hier gleichwohl die positionssichere Anordnung, womit quasi eine zusätzliche Reinigungsebene geschaffen wird. Im Bestückungsfall ragt nämlich der zu reinigende Kunststoffbehälter über die Tassenauflage hinaus vor, so dass er ohne erfindungsgemäße Klemmeinrichtung von der Tassenauflage herunterfallen würde.

Gemäß der Erfindung sind die Klemmhalter der Klemmeinrichtung verklappbar an der Tassenauflage angeordnet. Dies führt im Ergebnis dazu, dass bei nicht verwendeter Klemmeinrichtung die Tassenauflage in herkömmlicher Weise benutzt werden kann. Bei ausgeklappter Klemmeinrichtung dient die Tassenauflage in schon vorbeschriebener Weise zur klemmenden Anordnung eines zu reinigenden Kunststoffbehälters. In Nicht-Gebrauchsstellung der Klemmeinrichtung liegt mithin keine Störung zur Anordnung von Tassen und/oder ähnlichem Spülgut vor.

Weitere Merkmale und Vorteile der Erfindung ergeben sich aus der nachfolgenden Beschreibung anhand der Figuren. Dabei zeigen
- Fig. 1: in schematisch perspektivischer Ansicht einen erfindungsgemäßen Klemmhalter;
- Fig. 2: in schematischer Explosionsdarstellung den erfindungsgemäßen Klemmhalter nach Fig. 1;
- Fig. 3: in schematisch perspektivischer Ansicht eine mit einer erfindungsgemäßen Klemmeinrichtung ausgerüstete Tassenauflage, wobei sich die Klemmeinrichtung in Gebrauchsstellung befindet;
- Fig. 4: in schematisch perspektivischer Ansicht eine mit einer erfindungsgemäßen Klemmeinrichtung ausgerüstete Tassenauflage, wobei sich die Klemmeinrichtung in Nicht-Gebrauchsstellung befindet;
- Fig. 5: in schematisch perspektivischer Darstellung ein Geschirrkorb, der über eine Tassenauflage mit einer daran angeordneten Klemmeinrichtung gemäß der Erfindung verfügt;
- Fig. 6: in schematisch perspektivischer Darstellung ein von einer erfindungsgemäßen Klemmeinrichtung aufgenommenes Spülgut gemäß einer ersten Ansicht und
- Fig. 7: in schematisch perspektivischer Darstellung ein von einer erfindungsgemäßen Klemmeinrichtung aufgenommenes Spülgut gemäß einer zweiten Ansicht.

Fig. 1 lässt in schematisch perspektivischer Ansicht einen Klemmhalter 1 nach der Erfindung erkennen. Der Klemmhalter 1 verfügt über eine Basis 6, von der sich im gezeigten Ausführungsbeispiel drei Arme, nämlich die Arme 7, 8 und 12 erstrecken. Dabei sind benachbarte Arme beabstandet zueinander angeordnet und bilden jeweils einen Aufnahmeschlitz zwischen sich aus. So stellen die Arme 7 und 8 zwischen sich den Aufnahmeschlitz 9 und die Arme 8 und 12 zwischen sich den Aufnahmeschlitz 13 bereit.

In die Aufnahmeschlitze 9 bzw. 13 ragen jeweils Klemmelemente 10 und 11 bzw. 14 und 15, die jeweils aus einem weich-elastischen Kunststoff gebildet sind. Im bestimmungsgemäßen Verwendungsfall, wie er beispielsweise in den Figuren 6 und 7 dargestellt ist, nehmen die Klemmelemente 10 und 11 bzw. 14 und 15 ein vom Klemmhalter 1 aufgenommenes Spülgut 4 klemmend zwischen sich auf, womit eine lagesichere Aufnahme des Spülguts 4 durch den Klemmhalter 1 erreicht ist.

Der Klemmhalter 1 ist im endmontierten Zustand bevorzugterweise verschwenkbar an einem Geschirrkorb 5 oder an einem Anbauteil des Geschirrkorbs 5, beispielsweise einer Tassensauflage 3 angeordnet, zu welchem Zweck der Klemmhalter 1 über Lagerböcke 16 und 17 verfügt.

Wie dies insbesondere die Seitenansicht nach Fig. 1 erkennen lässt, ist die von den Klemmelementen 10, 11, 14 und 15 jeweils aufnahmeschlitzseitig bereitgestellte Kantenkontur 18 wellenförmig ausgebildet, wobei im einfachsten Fall nur ein Wellenberg vorgesehen sein kann. Diese wellenförmig ausgebildete Kantenkontur 18 ermöglicht in vorteilhafter Weise die lagesichere Aufnahme von in der geometrischen Ausgestaltung unterschiedlichstem Spülgut 4. Zudem stellt die wellenförmige Ausgestaltung der Kantenkontur 18 sicher, dass unabhängig von der Materialstärke des aufzunehmenden Spülgutes 4 eine sichere Klemmung zwischen den jeweils zugehörigen Klemmelementen 10 und 11 bzw. 14 und 15 erreicht ist.

Fig. 2 lässt den erfindungsgemäßen Klemmhalter 1 in einer explosionsartigen Darstellung erkennen. Wie sich aus dieser Ansicht ergibt, ist der Klemmhalter 1 dreiteilig ausgebildet und verfügt über einen Grundkörper 20, eine Montageleiste 21 und eine Klemmleiste 22. Im endmontierten Zustand ist die Montageleiste 21 am Grundkörper 20 angeordnet, wobei die Klemmleiste 22 zwischen Grundkörper 20 und Montageleiste 21 angeordnet ist, womit sich ein insgesamt sandwichartiger Aufbau ergibt.

Zur Anordnung der Montageleiste 21 am Grundkörper 20 verfügt der Grundkörper 20 über Dorne 23, die im endmontierten Zustand in korrespondierend hierzu ausgebildete Ausnehmungen 24 der Montageleiste 21 eingreifen.

Es sind ferner an der Montageleiste 21 ausgebildete Laschen 26 vorgesehen, die im endmontierten Zustand in korrespondierend hierzu ausgebildete Aufnahmen 27 des Grundkörpers 20 eingreifen.

Zwecks Montage des Klemmhalters 1 ist die Montageleiste 21 mit ihren Laschen 26 voran in die jeweils zugehörigen Aufnahmen 27 des Grundkörpers einzuführen. Alsdann ist die Montageleiste 21 um eine durch die Laschen 26 definierte Schwenkachse zu verschwenken, so dass es zu einem Einführen und anschließendem Verrasten der Dorne 23 in den zugehörigen Ausnehmungen 24 der Montageleiste 21 kommt.

Die zwischen Grundkörper 20 und Montageleiste 21 angeordnete Klemmleiste 22 verfügt über Durchbrüche 25, durch die hindurch im endmontierten Zustand die Dorne 23 des Grundkörpers 20 ragen. Hierdurch ist eine lagesichere Anordnung der Klemmleiste 22 relativ zum Grundkörper 20 bzw. der Montageleiste 21 erreicht.

Der Grundkörper 20, die Montageleiste 21 sowie die Klemmleiste 22 verfügen jeweils über Fenster 19, die im endmontierten Zustand deckungsgleich übereinanderliegen, wie dies insbesondere aus der Darstellung nach Fig. 1 hervorgeht. Dabei dienen diese Fenster 19 als Durchströmungsöffnung für Spülflüssigkeit, so dass einerseits von einer Sprüheinrichtung der Geschirrspülmaschine abgegebene Spülflüssigkeit von dem von Klemmhalter 1 aufgenommenen Spülgut 4 bestimmungsgemäß erreicht werden kann und dass andererseits auf das Spülgut zuvor aufgebrachte Spülflüssigkeit insbesondere im Trocknungsfall abströmen kann, so dass keine ungewollten Spülflüssigkeitspfützen auf dem Klemmhalter 1 zurück bleiben.

Die Klemmleiste 22 ist als einstückiges Bauelement ausgebildet, das die Klemmelemente 10 und 11 bzw. 14 und 15 bereitstellt. Dabei ergeben sich die Klemmelemente 10 und 11 bzw. 14 und 15 als Abschnitte der Klemmleiste 22, die über die Arme 7, 8 bzw. 12 hinaus in die jeweils zugehörigen Aufnahmeschlitze 9 und 13 vorstehen.

Der Grundkörper 20 und die Montageleiste 21 sind insbesondere aus Festigkeitsgründen aus einem vergleichsweise harten Kunststoff gebildet. Im Unterschied hierzu ist die Klemmleiste 22 aus einem weich-elastischen Kunststoff gebildet, der über entsprechende Federeigenschaften verfügt, so dass durch die von der Klemmleiste bereitgestellten Klemmelemente 10, 11, 14 und 15 im bestimmungsgemäßen Verwendungsfall eine entsprechende Klemmkraft auf ein vom Klemmhalter 1 aufgenommenes Spülgut 4 ausgeübt werden kann.

Die Erfindung betrifft des Weiteren eine Klemmeinrichtung 2, wie sie in den Figuren 3 bis 7 dargestellt ist. Dabei verfügt eine Klemmeinrichtung 2 über zwei Klemmhalter 1 der vorbeschriebenen Art.

Besonders bevorzugt ist es, die Klemmeinrichtung 2 verschwenkbar an einer Tassenauflage anzuordnen, wie dies in den Figuren 3 bis 7 beispielhaft dargestellt ist.

Beide Klemmhalter 1 der Klemmeinrichtung 2 sind jeweils verschwenkbar an der Tassenauflage 3 angeordnet und können aus einer Gebrauchsstellung in eine Nicht-Gebrauchsstellung überführt werden und umgekehrt. Fig. 3 zeigt in diesem Zusammenhang eine Gebrauchsstellung der Klemmhalter 1, dergemäß sie in eine aufrechte Position gebracht sind. Fig. 4 zeigt die Nicht-Gebrauchsstellung der Klemmeinrichtung, dergemäß die Klemmhalter 1 in einen von der Tassenauflage bereitgestellten Aufnahmeraum 28 hinein verschwenkt sind.

In der Nicht-Gebrauchsstellung der Klemmeinrichtung 2, wie sie in Fig. 4 gezeigt ist, kann die Tassenauflage 3 in herkömmlicher Weise verwendet und zur Aufnahme von insbesondere kleinteiligem Spülgut genutzt werden. In der Gebrauchsstellung der Klemmeinrichtung 2 nach Fig. 3 dient die Tassenauflage 3 dank der daran angeordneten Klemmeinrichtung 2 zur Aufnahme von Spülgut 4, das ohne erfindungsgemäße Klemmeinrichtung 2 von der Tassensauflage nicht lagesicher aufgenommen werden könnte. Insoweit wird mittels der erfindungsgemäßen Klemmeinrichtung 2 eine zusätzliche Reinigungsebene innerhalb des von der Geschirrspülmaschine 1 bereitgestellten Spülraums zur Verfügung gestellt, wie dies insbesondere aus einer Zusammenschau der Figuren 6 und 7 hervorgeht.

Fig. 5 lässt in schematisch perspektivischer Darstellung einen aus dem Stand der Technik an sich bekannten Geschirrkorb 1 für eine in den Figuren nicht näher dargestellte Geschirrspülmaschine erkennen. Der Geschirrkorb 1 ist im gezeigten Ausführungsbeispiel als Unterkorb ausgebildet und besteht aus einem Drahtgeflecht aus einem kunststoffummantelten Draht 29. Im bestimmungsgemäßen Verwendungsfall dient der Geschirrkorb 5 der Aufnahme von zu reinigendem Spülgut, zu welchem Zweck der Spülkorb 5 über entsprechende Aufnahmen in Form von Spikes, Schlaufen und dgl. verfügt.

Der Geschirrkorb 5 verfügt des Weiteren über eine Tassenauflage 3. Diese ist verschwenkbar an einer vom Geschirrkorb 5 bereitgestellten Seitenwandung angeordnet. Dabei lässt Fig. 5 die Tassensauflage 3 in heruntergeklappter Stellung, d.h. .Gebrauchsstellung erkennen, in welcher eine Aufnahme von insbesondere kleinteiligem Spülgut ermöglicht ist. In ihrer Nicht-Gebrauchsstellung ist die Tassenauflage 3 entgegen des Uhrzeigersinns nach oben verklappt.

Im gezeigten Ausführungsbeispiel ist die Tassenauflage 3 mit einer erfindungsgemäßen Klemmeinrichtung 2 ausgerüstet, die ihrerseits über zwei verschwenkbar an der Tassenauflage 3 angeordnete Klemmhalter 1 verfügt. In der gezeigten Darstellung sind die Klemmhalter 1 nach oben verklappt, womit sie sich in ihrer Gebrauchsstellung befinden. Wie Fig. 5 erkennen lässt, erstrecken sich die Arme 7, 8 und 12 eines jeden Klemmhalters 1 in Gebrauchsstellung der Klemmeinrichtung 2 im Wesentlichen rechtwinklig zu der von der Tassenauflage 3 bereitgestellten Aufnahmefläche.

In der Gebrauchsstellung der Klemmeinrichtung 2 kann diese mit zu reinigendem Spülgut bestückt werden, wie dies beispielhaft in den Figuren 6 und 7 dargestellt ist. Wie sich aus diesen Figuren ergibt, ermöglicht es die erfindungsgemäße Klemmeinrichtung 2, dass von der Tassenauflage 3 auch größeres Spülgut 4 aufgenommen werden kann, das über die Tassenauflage 3 hinaus vorragt, so dass es ohne erfindungsgemäße Klemmeinrichtung 2 herunterfallen würde.

Die erfindungsgemäße Klemmeinrichtung 2 erbringt zwei wesentliche Vorteile. Zum einen wird durch die klemmende Aufnahme von Spülgut 4 ermöglicht, dass auch vergleichsweise leichtes Spülgut 4 lagesicher gehalten ist. Damit eignet sich die Klemmeinrichtung 2 insbesondere zur Aufnahme von aus Kunststoff gebildeten Spülgütern, wobei durch die klemmende Anordnung sichergestellt ist, dass das Spülgut 4 nicht durch auf das Spülgut 4 im bestimmungsgemäßem Verwendungsfall einwirkende Spülflüssigkeit in seiner Lage relativ zur Tassenauflage 3 verändert und ggf. sogar umgedreht wird. Darüber hinaus gestattet es die durch die erfindungsgemäße Klemmeinrichtung 2 bewirkte klemmende Aufnahme von Spülgut 4, dass auch über die Tassenauflage 3 hinausragendes Spülgut 4 sicher gehalten werden kann, womit innerhalb des von der Geschirrspülmaschine bereitgestellten Spülraums eine zusätzliche Reinigungsebene geschaffen ist. Damit erlaubt die erfindungsgemäße Klemmeinrichtung 2 eine optimiertere Raumausnutzung des von der Geschirrspülmaschine bereitgestellten Spülraums.

### Bezugszeichen

- 1.: Klemmhalter
- 2.: Klemmeinrichtung
- 3.: Tassenauflage
- 4.: Spülgut
- 5.: Spülkorb
- 6.: Basis
- 7.: Arm
- 8.: Arm
- 9.: Aufnahmeschlitz
- 10.: Klemmelement
- 11.: Klemmelement
- 12.: Arm
- 13.: Aufnahmeschlitz
- 14.: Klemmelement
- 15.: Klemmelement
- 16.: Lagerbock
- 17.: Lagerbock
- 18.: Kantenkontur
- 19.: Fenster
- 20.: Grundkörper
- 21.: Montageleiste
- 22.: Klemmleiste
- 23.: Dorn
- 24.: Ausnehmung
- 25.: Durchbruch
- 26.: Lasche
- 27.: Aufnahme
- 28.: Aufnahmeraum
- 29.: Draht

## Patentansprüche

1. Tassenauflage (3) für Spülgut, wobei die Tassenauflage (3) als Anbauteil für einen Geschirrkorb einer Geschirrspülmaschine ausgebildet ist, mit einer Klemmeinrichtung (2) für Spülgut, insbesondere für Spülgut (4) aus Kunststoff, wobei die Klemmeinrichtung (2) zwei Klemmhalter (1) aufweist, jeweils umfassend zwei sich von einer gemeinsamen Basis (6) erstreckende Arme (7, 8), die unter Ausbildung eines Aufnahmeschlitzes (9) beabstandet zueinander angeordnet sind, wobei die Arme (7, 8) jeweils ein in den Aufnahmeschlitz (9) hineinragendes Klemmelement (10, 11) tragen, wobei ferner die Klemmelemente (10, 11) aus einem weich-elastischen Kunststoff gebildet sind, so dass diese Klemmelemente (10, 11) eine Klemmwirkung aufgrund ihrer federelastischen Eigenschaften bewirken können, wobei ein von der Klemmeinrichtung (2) aufgenommenes Spülgut durch die zwei Klemmhalter (1) lagefixiert werden kann, **dadurch gekennzeichnet, dass** die Klemmhalter (1) jeweils relativ zur Tassenauflage (3) verschwenkbar an der Tassenauflage (3) angeordnet sind und aus einer liegenden Nicht-Gebrauchsstellung in eine aufrechte Gebrauchsstellung und umgekehrt verschwenkbar ausgebildet sind.

2. Tassenauflage nach Anspruch 1,
**dadurch gekennzeichnet,**
**dass** ein Klemmhalter (1) einen weiteren sich von der Basis (6) erstreckenden Arm (12) aufweist, der unter Ausbildung eines weiteren Aufnahmeschlitzes (13) beabstandet zu einem der beiden ersten Arme (7,8) angeordnet ist.

3. Tassenauflage nach Anspruch 2,
**dadurch gekennzeichnet, dass**
die Schlitzbreite des weiteren Aufnahmeschlitzes (13) kleiner als die Schlitzbreite des zwischen den beiden ersten Armen (7, 8) ausgebildeten Aufnahmeschlitzes (9) ist.

4. Tassenauflage nach Anspruch 2 oder 3,
**dadurch gekennzeichnet, dass**
die den weiteren Aufnahmeschlitz (13) begrenzenden Arme (7, 8, 13) in den weiteren Aufnahmeschlitz (13) hineinragende Klemmelemente (14, 15) tragen, die aus einem weich-elastischen Kunststoff gebildet sind.

5. Tassenauflage nach einem der vorhergehenden Ansprüche,
**dadurch gekennzeichnet,**
**dass** ein Klemmhalter (1) einen Grundkörper (20), eine damit verbundene Montageleiste (21) und eine zwischen Grundkörper (20) und Montageleiste (21) angeordnete Klemmleiste (22) aufweist, wobei die Klemmleiste (22) einstückig ausgebildet ist und die in die Aufnahmeschlitze (9, 13) hineinragenden Klemmelemente (10, 11, 14, 15) bereitstellt.

6. Tassenauflage nach Anspruch 5,
**dadurch gekennzeichnet, dass**
die Klemmelemente (10, 11, 14, 15) aufnahmeschlitzseitig jeweils eine wellenförmig ausgebildete Kantenkontur (18) aufweisen.

7. Tassenauflage nach Anspruch 5 oder 6,
**dadurch gekennzeichnet, dass**
der Grundkörper (20), die Montageleiste (21) und die Klemmleiste (22) einander überdeckende Fenster (19) aufweisen.

8. Tassenauflage nach einem der vorhergehenden Ansprüche 5 bis 7,
**dadurch gekennzeichnet, dass**
der Grundkörper (20) Lagerböcke (17) zur verschwenkbaren Anordnung des Klemmhalters (1) an der Tassenauflage aufweist.

9. Tassenauflage nach einem der vorhergehenden Ansprüche, **dadurch gekennzeichnet, dass** die Tassenauflage (3) einen Aufnahmeraum (28) aufweist, in den die Klemmhalter (1) der Klemmeinrichtung (2) in Nicht-Gebrauchsstellung der Klemmeinrichtung (2) zu liegen kommen.

## Claims

1. Cup support (3) for items to be washed, the cup support (3) being designed as an attachment for a dish rack of a dishwasher and having a clamping device (2) for items to be washed, in particular for items to be washed (4) made of plastics material, the clamping device (2) having two clamping holders (1), each holder comprising two arms (7, 8) which extend from a common base (6) and are arranged so as to be spaced apart from one another so as to form a receiving slot (9), the arms (7, 8) each supporting a clamping element (10, 11) that projects into the receiving slot (9), furthermore the clamping elements (10, 11) being formed of a flexible plastics material such that said clamping elements (10, 11) can bring about a clamping action due to the elastic properties of said clamping elements, it being possible, by means of the two clamping holders (1), to fix in position items to be washed that are received by the clamping device (2), **characterised in that** the clamping holders (1) are each arranged on the cup support (3) so as to be pivotable relative to the cup support (3) and are designed so as to be pivotable from a laid-down inoperative position into an upright operative position, and vice versa.

2. Cup support according to claim 1, **characterised in that** a clamping holder (1) has a further arm (12) extending from the base (6), which arm is arranged so as to be spaced apart from one of the two first arms (7, 8) so as to form a further receiving slot (13).

3. Cup support according to claim 2, **characterised in that** the slot width of the further receiving slot (13) is smaller than the slot width of the receiving slot (9) formed between the two first arms (7, 8).

4. Cup support according to either claim 2 or claim 3, **characterised in that** the arms (7, 8, 13) which define the further receiving slot (13) support clamping elements (14, 15) which project into the further receiving slot (13) and which are formed of a flexible plastics material.

5. Cup support according to any of the preceding claims, **characterised in that** a clamping holder (1) has a main body (20), a mounting strip (21) connected thereto and a clamping strip (22) arranged between the main body (20) and the mounting strip (21), the clamping strip (22) being formed as one piece and providing the clamping elements (10, 11, 14, 15) which project into the receiving slots (9, 13).

6. Cup support according to claim 5, **characterised in that** the clamping elements (10, 11, 14, 15) each have a waved edge contour (18) on the receiving slot-side.

7. Cup support according to either claim 5 or claim 6, **characterised in that** the main body (20), the mounting strip (21) and the clamping strip (22) have apertures (19) overlapping one another.

8. Cup support according to any of the preceding claims 5 to 7, **characterised in that** the main body (20) has bearing blocks (17) for pivotably arranging the clamping holder (1) on the cup support.

9. Cup support according to any of the preceding claims, **characterised in that** the cup support (3) has a receiving space (28) into which the clamping holder (1) of the clamping device (2) can be laid down in the inoperative position of the clamping device (2).

## Revendications

1. Support de tasse (3) pour vaisselle, le support de tasse (3) étant configuré pour être fixé à un panier à vaisselle d'un lave-vaisselle, comportant un dispositif de serrage (2) pour vaisselle, en particulier pour de la vaisselle (4) en plastique, dans lequel le dispositif de serrage (2) possède deux supports de serrage (1) comprenant chacun deux bras extensibles (7, 8) partant d'une base commune (6), qui sont espacés l'un de l'autre pour former une fente de réception (9), dans lequel les bras (7, 8) ont chacun un élément de serrage en saillie (10, 11) dans la fente de réception (9), dans lequel les éléments de serrage (10, 11) sont en outre formés d'une matière plastique souple et élastique, de sorte que ces éléments de serrage (10, 11) peuvent entraîner un effet de serrage en raison de leurs propriétés élastiques, dans lequel un élément de vaisselle accueilli par le dispositif de serrage (2) peut être fixé en position par les deux supports de serrage (1), **caractérisé en ce que** les supports de serrage (1) sont montés sur le support de tasse (3) de manière pivotante par rapport au support de tasse (3) et peuvent pivoter d'une position de non-utilisation horizontale à une position d'utilisation verticale et inversement.

2. Support de tasse selon la revendication 1, **caractérisé en ce qu'**un support de serrage (1) comporte un autre bras extensible (12) à partir de la base (6), qui forme une autre fente de réception (13) espacée de l'un des deux premiers bras (7, 8).

3. Support de tasse selon la revendication 2, **caractérisé en ce que** la largeur de fente de l'autre fente de réception (13) est inférieure à la largeur de fente de la fente de réception (9) formée entre les deux premiers bras (7, 8).

4. Support de tasse selon la revendication 2 ou 3, **caractérisé en ce que** les bras (7, 8, 13) limitant l'autre fente de réception (13) comportent des éléments de serrage (14, 15) en saillie dans l'autre fente de réception (13), qui se composent d'une matière plastique élastique.

5. Support de tasse selon l'une des revendications précédentes, **caractérisé en ce qu'**un support de serrage (1) présente un corps principal (20), une barre de montage reliée (21) et une barre de serrage (22) disposée entre le corps principal (20) et la barre de montage (21), dans lequel la barre de serrage (22) est réalisée en une seule pièce et fournit les éléments de serrage en saillie (10, 11, 14, 15) dans les fentes de réception (9, 13).

6. Support de tasse selon la revendication 5, **caractérisé en ce que** les éléments de serrage (10, 11, 14, 15) présentent chacun un contour de bord ondulé (18) du côté de la fente de réception.

7. Support de tasse selon la revendication 5 ou 6, **caractérisé en ce que** le corps principal (20), la barre de montage (21) et la barre de serrage (22) présentent des fenêtres (19) qui se chevauchent.

8. Support de tasse selon l'une des revendications précédentes 5 à 7, **caractérisé en ce que** le corps principal (20) présente des blocs d'appui (17) pour l'agencement pivotant du support de serrage (1) sur le support de tasse.

9. Support de tasse selon l'une des revendications précédentes, **caractérisé en ce que** le support de tasse (3) présente un espace de réception (28) dans lequel le support de serrage (1) du dispositif de serrage (2) vient se loger en position de non-utilisation du dispositif de serrage (2).
